# EUROPÄISCHE PATENTANMELDUNG

(11) **EP 4 696 461 A1**
(43) Veröffentlichungstag der Anmeldung: **18.02.2026**
(21) Anmeldenummer: 24194923.9
(22) Anmeldetag: 16.08.2024
(51) Int. Cl.: B25C 1/00

(54) **SETZGERÄT MIT BREMSELEMENT**

(71) Anmelder: Hilti Aktiengesellschaft, 9494 Schaan (LI)
(72) Erfinder: Wolf, Iwan, 7204 Untervaz (CH); Franz, Karl, 71570 Oppenweiler (DE); Sperrfechter, Thomas, 7214 Grüsch (CH)
(74) Vertreter: Hilti Aktiengesellschaft Corporate Intellectual Property

(57) **Zusammenfassung**

Die Erfindung umfasst ein Arbeitsgerät, zum Eintreiben eines Befestigungselements in einen Untergrund, umfassend
- eine Arbeitskolbenführung, die einen Hohlraum aufweist,
- einen Arbeitskolben, wobei der Arbeitskolben im Hohlraum der Arbeitskolbenführung entlang einer Setzachse beweglich im Arbeitsgerät angeordnet ist,
- eine Anpresseinrichtung zur Überführung des Arbeitsgerätes von einem Eintreibmodus in einen Bremsmodus umfassend,
o einen Anpressfühler, wobei der Anpressfühler im Eintreibmodus direkt mit dem Untergrund in Kontakt ist,
o eine Anpressfeder, wobei die Anpressfeder mit dem Anpressfühler verbunden ist, sodass die Anpressfeder im Eintreibmodus gespannt ist und im Bremsmodus entspannt ist, sodass der Anpressfühler in eine Setzrichtung des Arbeitsgerätes bewegbar ist,

- ein Bremselement zur Reduzierung einer Rückstoßenergie im Arbeitsgerät, wobei das Bremselement mit dem Anpresseinrichtung kontaktiert ist.

## Beschreibung

Die vorliegende Erfindung betrifft ein Setzgerät zum Eintreiben eines Befestigungselements in einen Untergrund, mit einem Bremselement zur Reduzierung einer Rückstoßenergie im Setzgerät. Derartige Setzgeräte können mit festen, gasförmigen oder flüssigen Brennstoffen oder auch mit Druckluft oder mit einer elektrischen Batterie betrieben werden.

### Hintergrund

Gewöhnliche Setzgeräte, sind derart konzipiert, dass Stahlnägel und -bolzen in harte Materialien wie Stahl oder Beton eingetrieben werden können. In einigen Fällen wird ein Werkstück (Element) befestigt. Die befestigten Elemente können aus Stahlblech mit einer Dicke von weniger als 2 mm oder aus Kunststoff bestehen, aber auch aus Holz- oder Gipsplatten/-leisten verschiedener Dicken. Bei der Befestigung von dickeren Elementen ist der Einsatz von längeren Nägeln erforderlich, da das Setzgerät weiter vom harten Untergrund entfernt ist und die Einbindetiefe in den Untergrund konstant gehalten werden soll.

Setzgeräte können einen Energiespeicher umfassen. Dieser Energiespeicher ist in der Lage, die benötigte Energie zu speichern und bei Auslösung der Setzung abrupt an einen Arbeitskolben abzugeben, der dann den Nagel eintreibt.

Es kann vorkommen, dass ein zu langer Nagel zur Befestigung des Elements verwendet wird oder dass ein zu langer Nagel direkt auf einen harten Untergrund gesetzt wird. In solchen Fällen wird der Kolben stark abgebremst und die verbleibende Energie im Energiespeicher führt zu einem Rückstoß des Setzgeräts. Der Rückstoß ist umso größer, je größer die Geräteenergie und je länger der Nagel ist.

Insbesondere sind Systeme betroffen, bei denen die Energieeinkopplung in den Kolben über den gesamten oder einen Großteil des Kolbenwegs erfolgt. Geräte, bei denen die Energieeinkopplung nach wenigen Millimetern Kolbenweg abgeschlossen ist (beispielsweise durch Pulververbrennung angetriebene Geräte), sind weniger von diesem Effekt betroffen.

Ein zu hoher Rückstoß kann für den Benutzer gefährlich sein und zu Verletzungen führen. Die vorliegende Erfindung beschreibt eine Möglichkeit, diesen Rückstoß zu reduzieren.

Methoden für ein kontrolliertes Entladen des Energiespeichers bei erkanntem zu starkem Rückstoß sind zu langsam, um auf den erkannten Rückstoß zu reagieren. Diese Erfindung bietet eine effektive Lösung für dieses Problem.

Bei Setzgeräten ist es aus der DE 3930592 A1 bekannt, den Kolben in einer Kolbenführung zuführen, die in einer Gehäusehülse des Setzgerätes axial versetzbar angeordnet ist. Damit ein Setzvorgang ausgelöst werden kann, muss das Setzgerät an einen Untergrund angepresst werden, so dass die Kolbenführung in die Gehäusehülse eingedrückt wird. Zum Abbau der Kolbenenergie bei Fehlsetzungen oder bei Überenergie ist vorne in der Kolbenführung an dem der Bolzenführung zugewandtem Endbereich ein elastischer Ringkörper vorgesehen, der den Kolben abfängt.

Von Nachteil hierbei ist jedoch, dass, wenn der Verschleiß des elastischen Ringkörpers zu groß ist und dieser nicht erkannt wird, wesentliche und teure Gerätebauteile Schaden nehmen können. Ferner muss der Bund des Kolbens, der auf den Ringkörper auftrifft, einen möglichst großen Durchmesser aufweisen, um eine vorzeitige Zerstörung des elastischen Ringkörpers zu vermeiden. Das Gerätegewicht wird hierdurch erhöht. Zum anderen prellt der Kolben aufgrund der Elastizität des Ringkörpers nach dem Auftreffen auf diesen zurück, so dass es insbesondere bei hohen Setzenergien zu einem ungewollten Nachschlagen des Kolbens kommen kann.

Aus der DE 196 17 671 C1, ist ein pulverkraftbetriebenes Bolzensetzgerät mit einem in einer Laufführungsbohrung angeordneten Kolben bekannt. Der Kolben weist einen Kolbenkopf und einen Kolbenschaft auf, wobei der Kolbenkopf an seiner dem Kolbenschaft zugewandten Seite einen konischen Abschnitt ausbildet. Diesem konischen Abschnitt des Kolbens gegenüberliegend ist eine konische Aufnahme am Ende des Laufvorderteils angeordnet, in die der konische Abschnitt bei einer Fehlsetzung oder bei einem Setzvorgang mit Überenergie einfahren kann. Eine in Setzrichtung hinter der konischen Aufnahme angeordnete Dämpfungsscheibe dämpft dabei das Auftreffen des Kolbens.

Aus der US 4,824,003 ist ein Setzgerät bekannt, bei dem zwischen der Kolbenführung und der Bolzenführung ein erster rigider und ein elastischer Ring hintereinander angeordnet sind. In dem elastischen Ring ist ferner noch ein weiterer rigider Ring angeordnet, der den Hub des ersten rigiden Rings begrenzt. Der erste rigide Ring weist eine, sich in Setzrichtung konisch verengende, Durchführung für den Kolbenschaft auf. Der Kolben ist an der dem ersten rigiden Ring zugewandten Kolbenbundfläche konisch ausgebildet, wobei die Konturen der konischen Kolbenfläche und der konischen Durchführung des ersten rigiden Rings einander ergänzen.

Die Aufgabe der vorliegenden Erfindung liegt daher darin, ein Setzgerät der vorgenannten Art zu entwickeln, das die vorgenannten Nachteile vermeidet und den Rückstoß des Setzgerät auf ein Minimum reduziert.

### Beschreibung

Ein erster Aspekt der Erfindung umfasst ein Arbeitsgerät, zum Eintreiben eines Befestigungselements in einen Untergrund, umfassend
- eine Arbeitskolbenführung, die einen Hohlraum aufweist,
- einen Arbeitskolben, wobei der Arbeitskolben im Hohlraum der Arbeitskolbenführung entlang einer Setzachse beweglich im Arbeitsgerät angeordnet ist,
- eine Anpresseinrichtung zur Überführung des Arbeitsgerätes von einem Eintreibmodus in einen Bremsmodus umfassend,
   o einen Anpressfühler, wobei der Anpressfühler im Eintreibmodus direkt mit dem Untergrund in Kontakt ist,
   o eine Anpressfeder, wobei die Anpressfeder mit dem Anpressfühler verbunden ist, sodass die Anpressfeder im Eintreibmodus gespannt ist und im Bremsmodus zumindest teilweise entspannt ist, sodass der Anpressfühler in eine Setzrichtung des Arbeitsgerätes bewegbar ist,
- ein Bremselement zur Reduzierung einer Rückstoßenergie im Arbeitsgerät, wobei das Bremselement mit der Anpresseinrichtung kontaktiert ist.

Der Begriff "Arbeitskolbenführung" umfasst einen Abschnitt, einen Bereich oder einen Teil des Arbeitsgerätes, welcher dafür vorgesehen ist, einen Arbeitskolben derart zu führen, dass der Arbeitskolben entlang einer Setzachse in Setzrichtung und in die der Setzrichtung entgegengesetzten Richtung, definiert bewegbar ist. Der Hohlraum in der Arbeitskolbenführung wird ausschließlich für die Führung des Arbeitskolben verwendet. In anderen Worten: im Hohlraum der Arbeitskolbenführung kann nur der Arbeitskolben und nicht das Befestigungselement geführt werden. Es ist aber möglich, dass andere Abschnitte, Bereiche oder Teile des Arbeitsgerätes, beispielsweise die Befestigungselementführung, den Arbeitskolben zusätzlich führen können.

Der Begriff "Arbeitskolben" umfasst einen Teil des Arbeitsgerätes, welche Energie aus einem Energiespeicher auf das Befestigungselement überträgt. Der Arbeitskolben ist zwischen einer Ausgangsstellung und einer Setzstellung entlang einer Setzachse bewegbar. Zudem weist der Arbeitskolben ein in der Eintreibrichtung hinteres Ende auf. Der Begriff "Arbeitskolben" kann einen Arbeitskolben umfassen, welcher nach Übertragung der Energie aus dem Energiespeicher nicht mehr mit dem Energiespeicher kontaktiert ist. Der Begriff "Arbeitskolben" kann alternativ einen Arbeitskolben umfassen, welcher zu jedem Zeitpunkt mit dem Energiespeicher kontaktiert ist.

Der Begriff "Anpresseinrichtung" umfasst ein System zum Erkennen des Abstandes des Arbeitsgerätes zu dem Untergrund. Die Anpresseinrichtung umfasst einen Anpressfühler und eine Anpressfeder.

Der Begriff "Anpressfühler" umfasst und beschreibt einen Teilbereich oder ein Einzelteil der Anpresseinrichtung. Wird der Anpressfühler, wenn dieser in Kontakt mit dem Untergrund ist, in Richtung des Untergrundes gedrückt und wird dabei ein vordefinierter Anpresshub zurückgelegt, so wechselt das Arbeitsgerät in den Eintreibmodus. In anderen Worten: Steht der Anpressfühler nicht im Kontakt mit dem Untergrund oder der Anpressweg wurde nicht vollständig überwunden, so befindet sich das Arbeitsgerät nicht im Eintreibmodus und es kann kein Befestigungselement in den Untergrund getrieben werden.

Alternativ kann der Anpressfühler des Arbeitsgerätes durch ein separates Betätigungssystem ergänzt werden. Der Begriff "separates Betätigungssystem" umfasst dabei ein Element welches ausschließlich für die Bewegung des Bremselements, aus dem Bremsmodus in den Eintreibmodus, zur Verfügung gestellt werden kann.

Der Begriff "Eintreibmodus" kann einen Zustand des Arbeitsgerätes, in welchem ein Befestigungselement in den Untergrund eingetrieben werden kann oder wird, beschreiben. Im Eintreibmodus kann der Auslöser des Arbeitsgeräts betätigt werden und dadurch wird das Befestigungselement in den Untergrund eingetrieben. In anderen Worten: Der Eintreibmodus kann die Ausgangsstellung des Arbeitskolbens - in welcher der Eintreibprozess gestartet werden kann - beschreiben. Somit befindet sich das Gerät in einem auslösbaren Zustand.

Der Begriff "Eintreibmodus" kann auch den Vorgang - nach dem der Auslöser des Arbeitsgeräts ausgelöst wurde - wenn ein Befestigungselement in den Untergrund eingetrieben wird, beschreiben.

Der Begriff "Anpressfeder" umfasst und beschreibt einen Teilbereich oder ein Einzelteil der Anpresseinrichtung. Die Anpressfeder ist mit dem Anpressfühler derart verbunden, sodass die Anpressfeder im Eintreibmodus gespannt ist und bedingt durch das Anpressen des Arbeitsgerätes Hubenergie zwischen speichert. Diese Hubenergie verbleibt in der Anpressfeder, solange das Arbeitsgerät sich im Eintreibmodus befindet. Wird das Arbeitsgerät vom Untergrund angehoben und dadurch der Eintreibmodus beendet, gibt die Anpressfeder die zwischengespeicherte Hubenergie wieder an den Anpressfühler zurück und dieser wechselt in einen anderen Modus.

Alternativ kann die Anpressfeder des Arbeitsgerätes durch ein separates Rückstellsystem ergänzt werden. Der Begriff "separates Rückstellsystem" umfasst dabei ein Element welches ausschließlich für die Rückführung des Bremselements, aus dem Eintreibmodus in den Bremsmodus, zur Verfügung gestellt werden kann.

Der Begriff "Bremselement" umfasst einen Abschnitt, einen Bereich oder einen Teil des Arbeitsgerätes welcher derart ausgelegt ist, dass eine Rückstoßenergie im Arbeitsgerät reduziert, ist. Das Bremselement ist direkt mit der Anpresseinrichtung und/oder Teilen der Anpresseinrichtung - beispielsweise dem Anpressfühler und/oder der Anpressfeder - kontaktiert. Im Rahmen der Erfindung kann der Begriff "kontaktiert" bedeuten, dass zwei Bereiche, zwei Teile oder zwei Abschnitte lose - also nicht fest miteinander verbunden - in Kontakt stehen. Im Rahmen der Erfindung kann der Begriff "kontaktiert" aber auch bedeuten, dass zwei Bereiche, zwei Teile oder zwei Abschnitte fest - also direkt miteinander verbunden - in Kontakt stehen. Das Bremselement ist in jedem Zustand des Arbeitsgeräts mit der Anpresseinrichtung kontaktiert. Im Bremsmodus ist das Bremselement zudem mit dem Arbeitskolben kontaktiert, sodass der Arbeitskolben durch das Bremselement gebremst werden kann.

Der Begriff "Bremselement" kann ein oder mehrere Bremselemente umfassen. Für den Fall, dass es sich um mehrere Bremselemente handelt, können diese derart aufeinander abgestimmt sein, dass ein Bremseffekt synergetisch erfolgt oder alternativ auch separat.

Der Begriff "Bremsmodus" beschreibt einen Zustand des Arbeitsgerätes, in welchem das Arbeitsgerät den Eintreibmodus verlassen hat. Im Rahmen dieser Erfindung kann der Bremsmodus sich auf einen Zustand beziehen, in welchem im Eintreibmodus nicht die gesamte Energie des Arbeitskolbens auf das Befestigungselement übertragen werden konnte. Dies kann beispielsweise geschehen, wenn der Untergrund zu hart und das Befestigungselement zu lang ist. In so einem Fall, erfährt das Arbeitsgerät einen Impuls in die entgegengesetzte Richtung zur Eintreibrichtung. Solch eine Bewegung resultiert in einem Rückstoß für den Benutzer des Setzgerätes. Der Begriff "Bremsmodus" beschreibt im Rahmen dieser Erfindung einen Zustand des Arbeitsgerätes in welchem eine Rückstoßbewegung des Arbeitsgerätes reduziert und minimiert wird.

Ist der Arbeitskolben zu jedem Zeitpunkt mit dem Energiespeicher des Arbeitsgerätes, beispielsweise über ein Energieübertragungsband, kontaktiert, dann wird der Impuls auf das Arbeitsgerät übertragen.

Mindestens eine technische Wirkung des ersten Aspekts ist es, dass das Bremselement, sobald das Arbeitsgerät den Eintreibmodus verlässt - also vom Untergrund abgehoben wird - das Arbeitsgerät früh in der Rückstoßbewegung abbremst. Durch das Absetzen des Arbeitsgerätes vom Untergrund - bedingt durch eine beendete erfolgreiche Setzung oder bedingt durch ein Abstoppen der Nagelbewegung und der dadurch resultierenden Rückstoßbewegung - bewegt die Anpresseinrichtung das Bremselement derart, dass das Bremselement die Rückstoßbewegung des Arbeitsgerätes zu einem sehr frühen Zeitpunkt der Rückstoßbewegung abbremst. Das Abbremsen des Arbeitskolbens wird durch eine direkte Kontaktierung zwischen dem Bremselement und dem Arbeitskolben realisiert. Dies führt zu einer signifikanten Reduzierung des Rückstoßes im Arbeitsgerät.

Optional kann das Arbeitsgerät ein Energieübertragungssystem umfassen, wobei das Energieübertragungssystem ein Kompressionselement, einen Rollenhalter, ein Energieübertragungsband, den Arbeitskolben und einen Energiespeicher zur Speicherung von mechanischer Energie umfasst.

In einer weiteren Ausführungsform umfasst die Erfindung ein Arbeitsgerät, wobei das Bremselement in einem Bremsvolumen angeordnet ist.

Der Begriff "Bremsvolumen" umfasst und beschreibt einen Teilbereich, einen Abschnitt oder ein Einzelteil des Arbeitsgerätes, in welchem das Bremselement innerhalb des Arbeitsgerätes integriert ist. Das Bremsvolumen ist derart gestaltet, dass das Bremselement beweglich innerhalb des Bremsvolumens ist und dadurch sowohl im Eintreibmodus als auch im Bremsmodus in das Arbeitsgerät integrierbar und anwendbar ist. In anderen Worten: Das Bremsvolumen dient dazu, das Arbeitsgerät mittels des Bremselements vom Eintreibmodus in den Bremsmodus oder umgekehrt zu überführen.

Mindestens eine technische Wirkung dieser weiteren Ausführungsform ist es, dass durch das Bremsvolumen ein Bremselement zur Reduzierung einer Rückstoßenergie im Arbeitsgerät integrierbar ist.

Optional kann das Bremsvolumen zudem eine Einlassöffnung und eine Auslassöffnung zur Durchführung des Arbeitskolbens umfassen. Die Einlassöffnung und die Auslassöffnung sind derart ausgestaltet, dass sie an gegenüber liegenden Flächen angeordnet sind und beide die Setzachse des Arbeitsgerätes und somit auch die Längsachse des Arbeitskolbens umfassen.

Mindestens eine weitere technische Wirkung dieser weiteren Ausführungsform ist es, dass das Bremsvolumen zusätzlich auch den Arbeitskolben durch die Ein- und Auslassöffnung führen kann und die Führung des Arbeitskolbens nicht ausschließlich im Hohlraum der Arbeitskolbenführung erfolgt.

Optional können die Flächen, an welchen die Einlassöffnungen und Auslassöffnungen angeordnet sind, senkrecht oder geneigt zur Setzachse des Arbeitsgerätes und somit auch zur Längsachse des Arbeitskolbens, angeordnet sein. Bevorzugt ist die Fläche der Einlassöffnung senkrecht zur Setzachse des Arbeitsgerätes und somit auch zur Längsachse des Arbeitskolbens angeordnet und die Fläche der Auslassöffnung ist geneigt zur Setzachse des Arbeitsgerätes und somit auch zur Längsachse des Arbeitskolbens angeordnet.

Optional kann das Bremsvolumen statt Einlassöffnungen und Auslassöffnungen für die Durchführung des Arbeitskolben, auch eine oder mehrere Öffnungen umfassen, sodass das Bremselement aus dem Bremsvolumen herausführbar ist und den Arbeitskolben - welcher in dieser optionalen Ausführungsform, nicht durch das Bremsvolumen geführt wird - kontaktiert.

In einer weiteren Ausführungsform umfasst die Erfindung ein Arbeitsgerät, wobei das Bremsvolumen an den Hohlraum der Arbeitskolbenführung anschließt.

Das Bremsvolumen umfasst eine Einlassöffnung und eine Auslassöffnung zur Durchführung des Arbeitskolbens. Die Einlassöffnung und die Auslassöffnung sind derart ausgestaltet, dass sie an gegenüber liegenden Flächen angeordnet sind und beide die Setzachse des Arbeitsgerätes und somit auch die Längsachse des Arbeitskolbens umfassen.

Mindestens eine technische Wirkung dieser weiteren Ausführungsform ist es, dass das Bremselement und dass der Arbeitskolben im Bremsvolumen positioniert sind und dadurch der Bremsmodus durch die Kontaktierung des Bremselements und des Arbeitskolbens im Bremsvolumen erfolgt.

Mindestens eine weitere technische Wirkung dieser weiteren Ausführungsform ist es, dass das Bremsvolumen zusätzlich auch den Arbeitskolbens durch die Ein- und Auslassöffnung führen kann und die Führung des Arbeitskolbens nicht ausschließlich im Hohlraum der Arbeitskolbenführung erfolgt.

In einer weiteren Ausführungsform umfasst die Erfindung ein Arbeitsgerät, wobei das Bremselement im Bremsvolumen um eine Anschlagachse drehbar ist.

Der Begriff "Anschlagachse" umfasst einen Bereich, vorzugsweise einen Längsbereich, an welchem das Bremselement anschlagbar ist und um welchen das Bremselement drehbar ist.

Vorzugsweise wird die Anschlagachse durch den Übergang einer parallelen Wand - welche parallel zur Setzachse des Arbeitsgerätes verläuft -, zu einer nicht parallelen Wand - die nicht parallel zur Setzachse des Arbeitsgerätes verläuft - definiert. In diesem Fall ist der Winkel zwischen den beiden Wänden ungleich 90°, bevorzugt größer als 90°.

Optional kann die Anschlagachse durch ein dediziertes Element, beispielsweise einen Zylinder oder einen Quader, ausgestaltet sein.

Mindestens eine technische Wirkung dieser weiteren Ausführungsform ist es, dass durch die Anschlagachse, das Bremselement drehbar ist und dadurch die Kontaktierung des Bremselements und des Arbeitskolbens im Bremsvolumen erfolgt.

In einer weiteren Ausführungsform umfasst die Erfindung ein Arbeitsgerät, wobei das Bremselement eine Bremsplatte ist, wobei die Bremsplatte eine Anschlagkante aufweist.

Der Begriff "Bremsplatte" umfasst eine Geometrie, mit einer definierten Tiefe, definierten Breite und definierten Höhe und ist im Wesentlichen flach. Die Bremsplatte ist derart ausgestaltet, dass ein Teil der Bremsplatte mit der Anschlagachse des Bremsvolumens kontaktiert ist. Vorzugsweise ist die Bremsplatte mit der Anschlagkante an der Anschlagachse des Bremsvolumens kontaktiert.

Der Begriff "Anschlagkante" umfasst einen Bereich der Bremsplatte, vorzugsweise einen Längsbereich, an welchem die Bremsplatte am Bremsvolumen kontaktierbar ist und in diesem Bereich drehbar ist.

Mindestens eine technische Wirkung dieser weiteren Ausführungsform ist es, dass eine kleine und definierte Geometrie verwendet wird, um das Arbeitsgerät vom Eintreibmodus in den Bremsmodus überzuführen.

Optional umfasst die Bremsplatte einen Kontaktbereich, wobei der Kontaktbereich mit der Anpresseinreichung kontaktiert ist.

Der Begriff "Kontaktbereich" umfasst dabei einen definierten Bereich oder mehrere definierte Bereiche an der Bremsplatte, an welchem der Anpressfühler oder die Anpressfeder mit der Bremsplatte in Kontakt sind.

Mindestens eine technische Wirkung dieser weiteren Ausführungsform ist es, dass durch einen definierten Kontaktbereich die Kraftübertragung des Anpressfühlers oder der Anpressfeder ohne ein Kraftübertragungselement auf die Bremsplatte erfolgt und somit die Bremsplatte unmittelbar durch die Bewegung der Anpresseinrichtung drehbar ist um vom Eintreibmodus in den Bremsmodus oder umgekehrt wechseln zu können.

In einer weiteren Ausführungsform umfasst die Erfindung ein Arbeitsgerät, wobei das Bremselement eine Bremsöffnung zur Durchführung des Arbeitskolbens aufweist.

Der Begriff "Bremsöffnung" umfasst eine Bohrung oder eine andere Öffnung in dem Bremselement zur Durchführung des Arbeitskolbens. Somit kann der Begriff

Bremsöffnung eine zylindrische Bremsöffnung als auch jede andere Form der Öffnung umfassen, beispielsweise kann die Öffnung auch rechtwinklig sein.

Mindestens eine technische Wirkung dieser weiteren Ausführungsform ist es, dass das Bremselement und dass der Arbeitskolben im Bremsvolumen positioniert sind und dadurch der Bremsmodus durch die Kontaktierung des Bremselements und des Arbeitskolbens im Bremsvolumen erfolgt.

Mindestens eine weitere optionale technische Wirkung dieser weiteren Ausführungsform kann sein, dass die Bremsöffnung zusätzlich zum Bremsvolumen und zum Hohlraum der Arbeitskolbendurchführung auch zur Führung des Arbeitskolbens beitragen kann.

Die Bremsöffnung umfasst eine Bremsöffnungsmittelachse, wobei diese Bremsöffnungsmittelachse vorzugsweise parallel zur Setzachse des Arbeitsgerätes verläuft. Dies gilt auch und insbesondere im Eintreibmodus, wenn das Bremselement, vorzugsweise die Bremsplatte senkrecht zur Setzachse positioniert ist. In anderen Worten: Im Eintreibmodus kann die Bremsöffnungsmittelachse eine Exzentrizität gegenüber der Setzachse des Arbeitsgeräts aufweisen.

Mindestens eine weitere technische Wirkung dieser weiteren Ausführungsform ist es, dass durch die Exzentrizität zwischen der Bremsöffnungsmittelachse und der Setzachse des Arbeitsgerätes das Bremselement, vorzugsweise die Bremsplatte derart drehbar ist, dass diese im Bremsmodus fest mit dem Arbeitskolben kontaktiert ist.

Die Bremsöffnung umfasst ferner einen Bremselementhebel. Der Begriff "Bremselementhebel" beschreibt einen Abstand von der Setzachse zur Anschlagachse.

In einer weiteren Ausführungsform umfasst die Erfindung ein Arbeitsgerät, wobei die Bremsöffnung zwei Bremsbereiche aufweist.

Der Begriff "Bremsbereich" umfasst dabei einzelne Punkte oder aneinander liegende Punkte oder einen Bereich, an welchem die Bremsplatte direkt mit dem Arbeitskolben kontaktiert ist. In anderen Worten: Ein Bremsbereich zeichnet sich dadurch aus, dass in oder an diesem Bereich die Bremsplatte den Arbeitskolben vom Eintreibmodus in den Bremsmodus überführt.

Mindestens eine technische Wirkung dieser weiteren Ausführungsform ist es, dass durch das Kontaktieren der Bremsplatte an dem Arbeitskolben an zwei definierten Bereichen die Bremsplatte am Arbeitskolben definiert verkanten kann und somit eine höhere Bremswirkung generiert wird. Dadurch wird der Arbeitskolben vom Eintreibmodus in den Bremsmodus überführt.

In einer weiteren Ausführungsform umfasst die Erfindung ein Arbeitsgerät, wobei die zwei Bremsbereiche im Bremsmodus einen Klemmabstand h entlang der Setzachse des Arbeitskolbens zueinander aufweisen.

Der Begriff "Klemmabstand h" bezeichnet, den Abstand zwischen zwei Bremsbereichen entlang der Setzachse des Arbeitsgerätes. Befindet sich das Arbeitsgerät im Eintreibmodus, so steht das Bremselement senkrecht zur Arbeitskolbenlängsachse. In anderen Worten: Im Eintreibmodus sind die Setzachse des Arbeitsgerätes und die Bremsöffnungsmittelachse parallel zueinander und somit weisen die zwei Bremsbereiche im Eintreibmodus keinen Klemmabstand h entlang der Setzachse des Arbeitskolbens zueinander auf. Befindet sich das Arbeitsgerät im Bremsmodus, so steht das Bremselement nicht senkrecht zur Arbeitskolbenlängsachse, sondern ist geneigt. In anderen Worten: Im Bremsmodus sind die Setzachse des Arbeitsgerätes und die Bremsöffnungsmittelachse nicht parallel zueinander und somit weisen die zwei Bremsbereiche im Bremsmodus einen Klemmabstand h entlang der Setzachse des Arbeitskolbens zueinander auf.

Mindestens eine technische Wirkung dieser weiteren Ausführungsform ist es, dass je kleiner der Klemmabstand h ausgeführt ist, desto größer wird die Bremswirkung. Außerdem führt ein kleinerer Klemmabstand h zu einem kleineren Bremselementhebel a. Dies führt zu einem kleinerem Bremsvolumen und einem kleineren Arbeitsgerät.

In einer weiteren Ausführungsform umfasst die Erfindung ein Arbeitsgerät, wobei die Bremsöffnung eine Bremsöffnungseinsenkung aufweist.

Der Begriff "Bremsöffnungseinsenkung" umfasst eine lokale Verdünnung der Dicke des Bremselements an der Bremsöffnung. In anderen Worten: Das Bremselement ist an der Bremsöffnung dünner ausgestaltet als an anderen Bereichen des Bremselements.

Mindestens eine technische Wirkung dieser weiteren Ausführungsform ist es, dass im Bremsmodus der Klemmabstand h bei einem Bremselement mit einer Bremsöffnungseinsenkung inhärent geringer ist als bei einem Bremselement ohne einer Bremsöffnungseinsenkung. Dies wird deutlich, wenn man ein Bremselement mit einer Bremsöffnungseinsenkung und ein Bremselement ohne einer Bremsöffnungseinsenkung um den gleichen Winkel neigt. Das Bremselement mit einer Bremsöffnungseinsenkung weist auf Grund der lokalen Verdünnung der Dicke des Bremselements an der Bremsöffnung einen kleineren Klemmabstand h entlang der Setzachse des Arbeitskolbens auf verglichen zu einem Bremselement ohne eine Bremsöffnungseinsenkung.

Mindestens eine technische Wirkung dieser weiteren Ausführungsform ist es, dass je kleiner der Klemmabstand h ausgeführt ist, desto größer wird die Bremswirkung. Außerdem führt ein kleinerer Klemmabstand h zu einem kleineren Bremselementhebel a. Dies führt zu einem kleinerem Bremsvolumen und einem kleineren Arbeitsgerät.

In einer weiteren Ausführungsform umfasst die Erfindung ein Arbeitsgerät, wobei der Klemmabstand h im Bremsmodus einen Wert zwischen 0.1 mm und 5 mm aufweist.

Vorzugsweise weist der Klemmabstand h im Bremsmodus mindestens einen der folgenden Werte auf:
- 0.2 mm,
- 0.4 mm,
- 0.6 mm,
- 0.8 mm,
- 1.0 mm,
- 1.2 mm,
- 1.4 mm,
- 1.6 mm,
- 1.8 mm,
- 2.0 mm,
- 2.2 mm,
- 2.4 mm,
- 2.6 mm,
- 2.8 mm,
- 3.0 mm,
- 3.2 mm,
- 3.4 mm,
- 3.6 mm,
- 3.8 mm,
- 4.0 mm,
- 4.2 mm,
- 4.4 mm,
- 4.6 mm,
- 4.8 mm,
- 5.0 mm.

Besonders bevorzug weist der Klemmabstand h im Bremsmodus einen Wert von 3.0 mm auf.

Mindestens eine technische Wirkung dieser weiteren Ausführungsform ist es, dass innerhalb dieses Bereichs, die Bremswirkung im Arbeitsgerät besonders gut wirkt. Zudem wird die Bremswirkung verstärkt, je kleiner der Klemmabstand h ausgeführt ist.

In einer weiteren Ausführungsform umfasst die Erfindung ein Arbeitsgerät, wobei das Bremselement eine Bremselementlängsachse und der Arbeitskolben eine Arbeitskolbenlängsachse umfasst, wobei im Eintreibmodus die Bremselementlängsachse zur Arbeitskolbenlängsachse einen Winkel zwischen 75° und 105° aufweist und/oder im Bremsmodus die Bremselementlängsachse zur Arbeitskolbenlängsachse einen Winkel zwischen 45° und 75° aufweist.

Der Begriff "Bremselementlängsachse" bezeichnet die Hauptachse entlang der größten Ausdehnung des Bremselements. Ist das Bremselement beispielsweise im Wesentlichen rechteckig, dann umfasst das Bremselement eine Höhe, eine Breite und eine Dicke. Weist die Höhe die größte Ausdehnung auf, so ist die Bremselementlängsachse die Hauptachse entlang der Höhe des Bremselements. Ist das Bremselement beispielsweise im Wesentlichen zylinderförmig, z.B eine zylinderförmige Scheibe, dann umfasst das Bremselement eine Dicke und einen (äußeren) Durchmesser. Weist der Durchmesser, der zylinderförmigen Scheibe, die größte Ausdehnung auf, so ist die Bremselementlängsachse die Hauptachse durch den Durchmesser des Bremselements.

Der Begriff "Arbeitskolbenlängsachse" beschreibt die Achse entlang der Setzrichtung des Arbeitsgerätes und somit auch entlang des Arbeitskolbens.

Vorzugsweise weist im Eintreibmodus die Bremselementlängsachse zur Arbeitskolbenlängsachse einen Winkel auf, welcher mindestens einen der folgenden Werte aufweist:
- 77°,
- 79°,
- 81°,
- 83°,
- 85°,
- 87°,
- 89°,
- 91°,
- 93°,
- 95°,
- 97°,
- 99°,
- 101°,
- 103.

Vorzugsweise weist im Bremsmodus die Bremselementlängsachse zur Arbeitskolbenlängsachse einen Winkel auf, welcher mindestens einen der folgenden Werte aufweist:
- 47°,
- 49°,
- 51°,
- 53°,
- 55°,
- 57°,
- 59°,
- 61°,
- 63°,
- 65°,
- 67°,
- 69°,
- 71°,
- 73.

Mindestens eine technische Wirkung dieser weiteren Ausführungsform ist es, dass innerhalb dieser Bereiche, die Bremswirkung im Arbeitsgerät besonders gut wirkt.

In einer weiteren Ausführungsform umfasst die Erfindung ein Arbeitsgerät, wobei der Arbeitskolben Vertiefungen zur Erhöhung der Bremswirkung des Arbeitsgerätes, aufweist.

Der Begriff "Vertiefungen" umfasst unterschiedliche Abstände der Außenkontur des Arbeitskolbens zur Arbeitskolbenlängsachse. In anderen Worten: Der Arbeitskolben umfasst eine Rillenstruktur und ist nicht - optisch betrachtet - glatt.

Mindestens eine technische Wirkung dieser weiteren Ausführungsform ist es, dass durch die Vertiefungen des Arbeitskolbens die Bremswirkung im Arbeitsgerät zusätzlich erhöht wird, da das Bremselement an den Vertiefungen im Arbeitskolben besser kontaktiert ist.

Mindestens eine weitere technische Wirkung dieser weiteren Ausführungsform ist es, dass durch die Vertiefungen der Verschleiß zwischen dem Bremselement und dem Arbeitskolben abnimmt und somit die Lebensdauer des Arbeitsgerätes verlängert wird.

Optional kann der Arbeitskolben auch Vertiefungen mit einer sich entlang der Arbeitskolbenlängsachse ändernden Kontur aufweisen. Besonders bevorzug ist hierbei, wenn sich die Rillenkontur entlang einer Rille entgegen der Setzrichtung des Arbeitskolbens verjüngt.

Mindestens eine technische Wirkung dieser optionalen Ausführungsform ist es, dass durch sich ändernde Kontur der Arbeitskolben auch im Bremsmodus entgegen der Setzrichtung bewegt werden kann.

In einer weiteren Ausführungsform umfasst die Erfindung ein Arbeitsgerät, wobei die Vertiefungen mindestens einen der folgenden Werte, aufweist:
a. 0.05 mm;
b. 0.06 mm;
c. 0.07 mm;
d. 0.08 mm;
e. 0.09 mm;
f. 0.1 mm;
g. 0.125 mm;
h. 0.1 mm;
i. 0.175 mm;
j. 0.2 mm;
k. 0.225 mm;
l. 0.25 mm.

Der Begriff "Vertiefungen" umfasst unterschiedliche Abstände der Außenkontur des Arbeitskolbens zur Arbeitskolbenlängsachse. Weist ein Arbeitskolben beispielsweise einen Hauptdurchmesser (größter Durchmesser) von 8.4 mm auf und hat der Arbeitskolben an einer Vertiefung einen Durchmesser von beispielsweise 8.0 mm, so weist die Vertiefung einen Wert von 0.2 mm auf. In anderen Worten: Der Wert der Vertiefung wird von einem Hoch der Arbeitskolbenaußenkontur zu einem Tief der Arbeitskolbenaußenkontur definiert.

Mindestens eine technische Wirkung dieser weiteren Ausführungsform ist es, dass die Rückhaltkraft zwischen dem Bremselement und dem Arbeitskolben bei Vertiefungen mit mindestens einem dieser Werte erhöht wird. Dies führt zu einer höheren Bremswirkung und somit zu einer Reduzierung des Rückstoßes im Arbeitsgerät.

Mindestens eine weitere technische Wirkung dieser weiteren Ausführungsform ist es, dass durch die Vertiefungen der Arbeitskolben, bedingt durch den sich ergebenden Formschluss, geklemmt wird. Dies führ zu einer Reduktion des Verschleißes zwischen dem Bremselement und dem Arbeitskolben und erhöht somit die Lebensdauer des Arbeitsgerätes.

In einer weiteren Ausführungsform umfasst die Erfindung ein Arbeitsgerät, wobei der Arbeitskolben eine Beschichtung zur Erhöhung der Bremswirkung des Arbeitsgerätes aufweist.

Optional umfasst die Erfindung ein Arbeitsgerät, wobei die Beschichtung zur Erhöhung der Bremswirkung des Arbeitsgerätes, Diamantpartikel umfasst.

Mindestens eine technische Wirkung dieser weiteren Ausführungsform ist es, dass die Reibung zwischen dem Bremselement und dem Arbeitskolben durch die Beschichtung erhöht wird. Dies führt zu einer höheren Bremswirkung und somit zu einer Reduzierung des Rückstoßes im Arbeitsgerät.

Ein zweiter Aspekt der Erfindung umfasst ein Verfahren zum Überführen eines Arbeitsgerätes von einem Eintreibmodus in einen Bremsmodus. Das Verfahren umfasst die Schritte:
a. Andrücken eines Arbeitsgerätes an einen Untergrund,
b. Anheben des Arbeitsgerätes vom Untergrund,
c. wobei durch das Anheben des Arbeitsgeräts vom Untergrund, eine Anpresseinrichtung ein Bremselement derart bewegt, dass das Arbeitsgerät von einem Eintreibmodus in einen Bremsmodus überführt wird.

Mindestens eine technische Wirkung des ersten Aspekts ist es, dass das Bremselement, sobald das Arbeitsgerät den Eintreibmodus verlässt - also vom Untergrund abgehoben wird - das Arbeitsgerät früh in der Rückstoßbewegung abbremst. Durch das Absetzen des Arbeitsgerätes vom Untergrund - bedingt durch eine beendete erfolgreiche Setzung oder bedingt durch ein Abstoppen der Nagelbewegung und der dadurch resultierenden Rückstoßbewegung - bewegt die Anpresseinrichtung das Bremselement derart, dass das Bremselement die Rückstoßbewegung des Arbeitsgerätes zu einem sehr frühen Zeitpunkt der Rückstoßbewegung abbremst. Das Abbremsen des Arbeitskolbens wird durch eine direkte Kontaktierung zwischen dem Bremselement und dem Arbeitskolben realisiert. Dies führt zu einer signifikanten Reduzierung des Rückstoßes im Arbeitsgerät.

Es folgen weitere optionale Ausführungsformen welche beliebig mit allen bisherigen Ausführungsformen des ersten und zweiten Aspektes und auch mit allen weiteren optionalen Ausführungsformen des ersten und zweiten Aspektes kombiniert oder spezifiziert werden können.

In einer weiteren optionalen Ausführungsform umfasst die Erfindung ein Arbeitsgerät, wobei das Bremselement von einem Bremsmodus in den Eintreibmodus überführbar ist.

Vor Benutzung des Arbeitsgerätes muss das Arbeitsgerät an einen Untergrund angepresst werden. Dies passiert im sogenannten "Anpressmodus" des Arbeitsgeräts. Befindet sich das Arbeitsgerät im Bremsmodus und wird das Arbeitsgerät initial gegen den Untergrund gepresst - d.h. der Anpressweg des Arbeitsgerätes ist nur initial, aber nicht vollständig überwunden - dann wechselt das Arbeitsgerät bereits vom Bremsmodus in den Anpressmodus. Sobald das Arbeitsgerät vom Bremsmodus in den Anpressmodus übergeführt ist, ist das das Bremselement nicht mit dem Arbeitskolben kontaktiert. Wird der gesamte Anpressweg des Arbeitsgerätes überwunden, so wechselt das Arbeitsgerät vom Anpressmodus in den Eintreibmodus.

Solange der Anpressweg (Sicherheitsdistanz bis zum Greifen des Bremselements) noch nicht durch den Rückstoß überwunden wurde, kann das Arbeitsgerät das Befestigungselement noch eintreiben, da das Geräte sich im Eintreibmodus befindet. Erst wenn der Anpressweg überschritten wurde, hebt der Anpressfühler vom Untergrund ab.

In anderen Worten: Der Anpressmodus stellt den Übergangsmodus vom Bremsmodus in den Eintreibmodus dar.

Solange nun der Anpressweg (Sicherheitsdistanz bis zum Greifen der Bremsplatte) noch nicht durch den Rücksprung überwunden wurde, kann der Nagel noch eingetrieben werden und der Anpressfühler kann durchaus noch auf dem Untergrund anstehen. Erst wenn der Anpressweg überschritten wurde, hebt der Anpressfühler vom Untergrund ab.

In einer weiteren optionalen Ausführungsform umfasst die Erfindung ein Arbeitsgerät, wobei das Bremselement mindestens einen Kontaktbereich umfasst.

Der Begriff "Kontaktbereich" umschreibt einen Bereich, beispielsweise einen Punkt oder eine Linie oder eine Fläche, an welchem das Bremselement mit dem Anpressfühler und/oder der Anpressfeder kontaktiert ist. In anderen Worten: Wird das Arbeitsgerät gegen den Untergrund gedrückt, so wird die Bewegung des Anpressfühlers, an den mindestens einen Kontaktbereich übertragen, so dass das Bremselement ebenfalls eine Bewegung erfährt. Gleichzeitig überträgt das Bremselement an dem mindestens einem Kontaktbereich Energie in die Anpressfeder, welche dort gespeichert wird.

Mindestens eine technische Wirkung dieser weiteren optionalen Ausführungsform ist, dass Energie am Kontaktbereich vom Anpressfühler an das Bremselement übertragen wird und am Kontaktbereich Energie vom Bremselement auf die Anpressfeder übertragen wird.

Mindestens eine weitere technische Wirkung dieser weiteren optionalen Ausführungsform ist, dass beim Anheben des Arbeitsgerätes vom Untergrund die gespeicherte Energie in der Anpressfeder über die Kontaktbereiche an das Bremselement übertragen wird und somit das Bremselement das Arbeitsgerät vom Eintreibmodus in den Bremsmodus überführen kann.

In einer weiteren optionalen Ausführungsform umfasst die Erfindung ein Arbeitsgerät, wobei das Bremselement eine Schlingfeder ist.

Mindestens eine technische Wirkung dieser weiteren optionalen Ausführungsform ist, dass die Schlingfeder den Arbeitskolben entlang der Arbeitskolbenmantellinie großflächig kontaktiert und somit die Bremswirkung erhöht.

In einer weiteren optionalen Ausführungsform umfasst die Erfindung ein Arbeitsgerät, wobei die Schlingfeder durch die Anpresseinrichtung um von einer geöffneten Position in eine geschlossene Position überführbar ist.

Mindestens eine technische Wirkung dieser weiteren optionalen Ausführungsform ist, dass durch eine Bewegung der Anpresseinrichtung - insbesondere durch eine Bewegung des Anpressfühlers - die Schlingfeder das Arbeitsgerät vom Eintreibmodus in den Bremsmodus überführt.

In einer weiteren optionalen Ausführungsform umfasst die Erfindung ein Arbeitsgerät, wobei das Bremselement eine Exzenterbremse ist.

Mindestens eine technische Wirkung dieser weiteren optionalen Ausführungsform ist, dass die Exzenterbremse im Bremsmodus am Arbeitskolben anliegt und diesen durch eine Klemmkraft kontaktiert.

In einer weiteren optionalen Ausführungsform umfasst die Erfindung ein Arbeitsgerät, wobei die Exzenterbremse durch die Anpresseinrichtung um ein exzentrisches Drehlager drehbar ist.

Mindestens eine technische Wirkung dieser weiteren optionalen Ausführungsform ist, dass durch eine Bewegung der Anpresseinrichtung - insbesondere durch eine

Bewegung des Anpressfühlers - die Exzenterbremse das Arbeitsgerät vom Eintreibmodus in den Bremsmodus überführt.

### Ausführungsbeispiele

Die Erfindung wird nachstehend anhand von Ausführungsbeispielen unter Bezugnahme auf die Zeichnungen näher erläutert.
Figur 1 zeigt eine Schnittansicht eines erfindungsgemäßen Arbeitsgeräts im Eintreibmodus.
Figur 2 zeigt eine Schnittansicht eines erfindungsgemäßen Arbeitsgeräts im Bremsmodus.
Figur 3 zeigt eine Schnittansicht eines erfindungsgemäßen Bremselements in einem Bremsvolumen eines erfindungsgemäßen Arbeitsgerätes im Eintreibmodus und im Bremsmodus.
Figur 4 zeigt eine erste Ausführungsform eines erfindungsgemäßen Bremselement.
Figur 5 zeigt eine zweite Ausführungsform eines erfindungsgemäßen Bremselement.
Figur 6 zeigt eine Ausführungsform eines erfindungsgemäßen Arbeitskolben.

Figur 1 zeigt eine Schnittansicht eines Teils des erfindungsgemäßen Arbeitsgeräts 591 im Eintreibmodus 100. Der Eintreibmodus 100 zeichnet sich dadurch aus, dass das Arbeitsgerät 591 (hier nicht im Detail dargestellt) vollständig an den Untergrund (hier nicht gezeigt) angedrückt ist. Im Eintreibmodus sind der Anpressfühler 14 und die Befestigungsmittelführung 41 entlang der Setzachse 30 des Arbeitsgeräts 591 nahezu deckungsgleich. Durch das Anpressen des Arbeitsgeräts 591 an den Untergrund wird das Arbeitsgerät 591 in einen Zustand versetzt, in welchem das Befestigungselement 10 in den Untergrund eingetrieben werden kann.

Wird das Arbeitsgerät 591 an den Untergrund angepresst, bewegt sich der Anpressfühler 14 entgegen der Setzachse 30 des Arbeitsgerätes nach hinten. Der Anpressfühler 14 ist mit dem Bremselement - in dieser Ausführungsform eine Bremsplatte 18 - kontaktiert. Durch die Rückwärtsbewegung des Anpressfühlers wird die Bremsplatte 18 in eine senkrechte Position zur Arbeitskolbenlängsachse 34 versetzt. Die Bremsplatte 18 ist innerhalb des Arbeitsgerätes 591 in einem Bremsvolumen 20 positioniert. Innerhalb dieses Bremsvolumen 20 kann die Bremsplatte 18 derart bewegt werden, dass Sie direkt mit dem Arbeitskolben 15 kontaktiert ist (siehe Figur 2).

Im Eintreibmodus 100 sind der Arbeitskolben 15 und die Bremsplatte 18 nicht kontaktiert. Die Bremsplatte 18 umfasst eine Bremsöffnung 26 zur Durchführung des Arbeitskolbens. Sobald das Arbeitsgerät 591 vom Eintreibmodus in den Bremsmodus (siehe Figur 2) wechselt, wird der Arbeitskolben 15 in der Bremsöffnung 26 mit der Bremsplatte 18 kontaktiert.

Der Arbeitskolben 15 wird hauptsächlich im Hohlraum 13 der Arbeitskolbenführung 12 geführt. Sobald der Arbeitskolben 15 im Eintreibmodus in die Befestigungsmittelführung 41 gelangt, wird der Arbeitskolben 15 ebenfalls von der Befestigungsmittelführung 41 geführt. Die Befestigungsmittelführung 41 führt zudem das Befestigungselement 10.

Die Bremsplatte 18 ist ebenfalls mit der Anpressfeder 16 mittelbar über eine Hülse 17 kontaktiert. Wird die Bremsplatte 18 durch den Anpressfühler 14 in die senkrechte Position versetzt, so komprimiert die Bremsplatte 18 auch die Anpressfeder 16, welche die Anpressenergie - hervorgerufen durch das Anpressen des Arbeitsgerätes 591 an den Untergrund - zwischenspeichert, bis der Eintreibmodus beendet ist und das Arbeitsgerät 591 in den Bremsmodus 200 wechselt.

Figur 2 zeigt eine Schnittansicht eines Teils des eines erfindungsgemäßen Arbeitsgeräts 591 im Bremsmodus. Figur 2 zeigt das gleiche erfindungsgemäße Arbeitsgerät 591 wie Figur 1. Der Bremsmodus 200 zeichnet sich dadurch aus, dass das Arbeitsgerät 591 (hier nicht im Detail dargestellt) nicht mehr vollständig an den Untergrund (hier nicht gezeigt) angedrückt ist. Damit das Arbeitsgerät 591 vollständig an den Untergrund angedrückt ist, muss der Anpressweg 43 durch das Andrücken des Arbeitsgerätes 591 überwunden werden. Dies ist im Bremsmodus 200 in Figur 2 nicht der Fall, da der Anpressfühler 14 nicht nahezu deckungsgleich mit der Befestigungsmittelführung 41 ist.

Wird das Arbeitsgerät vom Untergrund entfernt - beispielsweise durch Beenden eines Setzvorganges oder durch eine Fehlsetzung - wird die in der Anpressfeder 16 gespeicherte Anpressenergie freigegeben. Die Anpressfeder 16 dehnt sich aus und gibt die gespeicherte Anpressenergie an die Bremsplatte 18 weiter. Die Bremsplatte 18 wird von einer senkrechten Position zur Arbeitskolbenlängsachse 34 in eine geneigte Position zur Arbeitskolbenlängsachse 34 überführt.

Durch das Neigen der Bremsplatte 18 wird diese mit dem Arbeitskolben 15 kontaktiert und die Bremsplatte 18 kann die Vorwärtsbewegung des Arbeitskolbens 15 entlang der Setzachse 30 stoppen.

Figur 3 zeigt eine Schnittansicht eines erfindungsgemäßen Bremselements 18 in einem Bremsvolumen 20 eines erfindungsgemäßen Arbeitsgerätes 591 im Eintreibmodus 100 und im Bremsmodus 200. Figur 3a stellt eine vergrößerte Darstellung des Bremsvolumens 20 aus Figur 1 dar und Figur 3b stellt eine vergrößerte Darstellung des Bremsvolumens 20 aus Figur 2 dar.

Figur 3a zeigt die Bremsplatte 18 in einer senkrechten Position zur Arbeitskolbenlängsachse 34 im Bremsvolumen 20. In diesem senkrechten Zustand befindet sich die Bremsplatte 18, wenn das Arbeitsgerät 591 im Eintreibmodus 100 ist, also der Anpressweg 43 überwunden wurde. Die Bremsplatte 18 umfasst eine Bremselementlängsachse 36 welche im Eintreibmodus einen Winkel α von 90° gegenüber der Arbeitskolbensetzachse 34 aufweist. In anderen Worten: Die Bremsplatte 18 und der Arbeitskolben 15 sind im Eintreibmodus nicht in Kontakt, auch wenn der Arbeitskolben 15 durch die Bremsöffnung 26 der Bremsplatte 18 geführt wird. Der Arbeitskolben 15 weist in dieser Ausführungsform Vertiefungen 40 auf, welche unterschiedliche Abstände der Außenkontur des Arbeitskolbens 15 zur Arbeitskolbenlängsachse 34 umfassen. In anderen Worten: Der Arbeitskolben 15 umfasst eine Rillenstruktur und ist nicht - optisch betrachtet - glatt. Die Bremsplatte 18 umfasst von zwei Seiten eine Bremsöffnungseinsenkung 32. Die Bremsöffnungseinsenkung 32 umfasst eine lokale Verdünnung der Dicke des Bremsplatte 18 an der Bremsöffnung 26. In anderen Worten: Die Bremsplatte 18 ist an der Bremsöffnung 26 dünner ausgestaltet als an anderen Bereichen des Bremsplatte 18.

Figur 3a zeigt zudem, eine Exzentrizität E zwischen der Bremsöffnungsmittelachse 38 und der Arbeitskolbenlängsachse 34 beziehungsweise der Setzachse 30. D.h. der kleinste Abstand der Bremsplatte 18 zum Arbeitskolben 15 ist im Eintreibmodus 100 am oberen Teil der Bremsplattenöffnung größer als am unteren Teil der Bremsplattenöffnung.

Figur 3a zeigt eine abgeschnittene Kante 60 an der Bremsplatte 18. Diese abgeschnittene Kante 60 wird benötigt um die Bremsplatte 18 in dem Bremsvolumen 20 um die Anschlagachse 22 drehen zu können. Ohne diese abgeschnittene Kante 60 wäre die Bremsplatte 18 nicht komplett drehbar. Die Anschlagachse 22, verläuft in die Blatttiefe und ist ein Längsbereich, an welchem die Bremsplatte 18 mittels einer Anschlagkante 23 - welche ebenfalls in die Blatttiefe verläuft - anschlägt. Durch das Anschlagen der Anschlagkante 23 der Bremsplatte 18 an der Anschlagachse 22 des Bremsvolumens 20 ist die Bremsplatte 18 entlang der Setzachse 30 bewegbar.

Figur 3b zeigt, wie die Bremsplatte 18 um die Anschlagachse 22 zwischen dem Eintreibmodus 100 und dem Bremsmodus 200 gedreht wurde. In Figur 3b wird gezeigt, wofür die Exzentrizität E benötigt wird. Dadurch, dass der Arbeitskolben 15 Vertiefungen 40 umfasst, muss der obere Bremsbereich 28-1 der Bremsplatte 18 weiter schwenken, um in eine Vertiefung 40 eingreifen zu können, verglichen zu einer Erhöhung 44. Dadurch greift der obere Bremsbereich 28-1 im Bremsmodus 200 direkt in eine Vertiefung 40 und der untere Bremsbereich 28-2 greift an einer Erhöhung 44 des Arbeitskolbens 15 an. Somit kann die Bremsplatte 18 im Bremsmodus weder nach oben noch nach unten bewegt werden und die Haftwirkung mit dem Arbeitskolben 15 ist verstärkt.

Figur 3b zeigt zudem die Definition des Klemmabstands h anhand der beiden Bremsbereiche 28-1 und 28-2. Der Klemmabstand h ist definiert als der der Abstand zwischen den zwei Bremsbereichen 28-1 und 28-2 entlang der Setzachse 30 des Arbeitsgerätes 591. In Figur 3abefindet sich das Arbeitsgerät 591 im Eintreibmodus 100, so steht die Bremsplatte 18 senkrecht zum Arbeitskolben 15. In anderen Worten: Im Eintreibmodus 100 sind die Setzachse 30 des Arbeitsgerätes 591 und die Bremsöffnungsmittelachse 38 parallel zueinander und somit weisen die zwei Bremsbereiche 28-1 und 28-2 im Eintreibmodus 100 keinen Klemmabstand h entlang der Setzachse 30 des Arbeitskolbens 15 zueinander auf.

Befindet sich das Arbeitsgerät 591 im Bremsmodus 200 wie in Figur 3b dargestellt, so steht die Bremsplatte 18 nicht senkrecht zum Arbeitskolben 15, sondern weist einen Winkel α von 70° auf. In anderen Worten: Im Bremsmodus 200 sind die Setzachse 30 des Arbeitsgerätes 591 und die Bremsöffnungsmittelachse 38 nicht parallel zueinander und somit weisen die zwei Bremsbereiche 28-1 und 28-2 im Bremsmodus 200 einen Klemmabstand h entlang der Setzachse 30 des Arbeitskolbens 15 zueinander auf.

Figur 3b zeigt zudem den Bremselementhebel a welcher durch den Abstand der Setzachse zur Anschlagachse 22 definiert ist.

Figur 4 zeigt eine erste Ausführungsform eines erfindungsgemäßen Bremselements. In dieser Ausführungsform ist das Bremselement eine Bremsplatte 18. Die Bremsplatte 18 umfasst eine Breite B, eine Höhe H und eine Dicke D. In dieser Ausführungsform weist die Bremsplatte eine Breite von 20mm, eine Höhe von 28mm und eine Dicke von 5mm auf. Am oberen Ende der Bremsplatte 18 sind zwei Kontaktbereiche 71 zur Anpresseinrichtung ausgestaltet. An diesen Kontaktbereichen 71 ist die Bremsplatte 18 auf einer Seite mit dem Anpressfühler 41 oder einem Brückenstück des Anpressfühlers 41 (hier nicht gezeigt) kontaktiert. Auf der davon gegenüberliegenden Seite der Kontaktbereiche 71 ist die Bremsplatte 18 mit der Anpressfeder 16 des Arbeitsgerätes 591 kontaktiert. Die Bremsplatte 18 umfasst ferner eine Bremsöffnung 26 zur Durchführung eines Arbeitskolbens.

Figur 4 zeigt zudem einen Schnitt A-A entlang der Bremselementlängsachse 36. In der Schnittdarstellung A-A ist die Dicke D und die Höhe H der Bremsplatte 18 dargestellt.

Ferner ist zu sehen, dass die Bremsöffnung 26 zwei Bremsöffnungseinsenkungen 32 aufweist. Zudem umfasst die Bremsplatte 18 eine abgeschnittene Kante 60.

Figur 5 zeigt eine zweite Ausführungsform eines erfindungsgemäßen Bremselements. In dieser Ausführungsform ist das Bremselement eine Bremsplatte 18B. Die Bremsplatte 18B umfasst eine Breite B, eine Höhe H und eine Dicke D. In dieser Ausführungsform weist die Bremsplatte eine Breite von 20mm, eine Höhe von 33mm und eine Dicke von 5mm auf. Am oberen Ende der Bremsplatte 18B ein Kontaktbereich 71B zur Anpresseinrichtung ausgestaltet. An diesem Kontaktbereich 71B ist die Bremsplatte 18B auf einer Seite mit dem Anpressfühler 41 des Arbeitsgerätes 591 kontaktiert. Auf der davon gegenüberliegenden Seite des Kontaktbereichs 71B ist die Bremsplatte 18B mit der Anpressfeder 16 oder einer Hülse 17 der Anpressfeder 16 des Arbeitsgerätes 591 kontaktiert. Die Bremsplatte 18B umfasst ferner eine Bremsöffnung 26B zur Durchführung eines Arbeitskolbens (nicht dargestellt).

Figur 5 zeigt zudem einen Schnitt A-A entlang der Bremselementlängsachse. In der Schnittdarstellung A-A ist die Dicke D und die Höhe H der Bremsplatte 18B dargestellt. Ferner ist zu sehen, dass die Bremsöffnung 26B zwei Bremsöffnungseinsenkungen 32B aufweist. Zudem umfasst die Bremsplatte 18B eine abgeschnittene Kante 60B.

Figur 6 zeigt eine Ausführungsform eines erfindungsgemäßen Arbeitskolben. Der Arbeitskolben 15 umfasst auf seiner Oberfläche Vertiefungen 40. Die Vertiefungen 40 sind schematisch in Vergrößerung 50 dargestellt. Der Arbeitskolben 15 umfasst unterschiedliche Abstände der Außenkontur 86 zur Arbeitskolbenlängsachse 34. Beispielsweise sind die Erhöhungen 44 weiter von der Arbeitskolbensechsachse entfernt als die Vertiefungen 40. In dieser Ausführungsform weist die Außenkontur 86 des Arbeitskolbens 15 einen Durchmesser von 8.4 mm auf. Somit ist die Außenkontur 86 und damit auch die Erhöhungen 44, 4.2 mm von der Arbeitskolbenlängsachse 34 entfernt. Die Vertiefungen 40 weisen einen Abstand von 4 mm von der Arbeitskolbenlängsachse 34 auf. Somit weisen die Vertiefungen 40 einen Wert von 0.2 mm auf. In anderen Worten: In diesem Ausführungsbeispiel sind die Vertiefungen 40 0.2 mm tiefer - bzw. näher zur Arbeitskolbenlängsachse 34 - als die Erhöhungen 44.

## Patentansprüche

1. Arbeitsgerät zum Eintreiben eines Befestigungselements in einen Untergrund, umfassend
- eine Arbeitskolbenführung, die einen Hohlraum aufweist,
- einen Arbeitskolben, wobei der Arbeitskolben im Hohlraum der Arbeitskolbenführung entlang einer Setzachse beweglich im Arbeitsgerät angeordnet ist,
- eine Anpresseinrichtung zur Überführung des Arbeitsgerätes von einem Eintreibmodus in einen Bremsmodus umfassend,
∘ einen Anpressfühler, wobei der Anpressfühler im Eintreibmodus direkt mit dem Untergrund in Kontakt ist,
∘ eine Anpressfeder, wobei die Anpressfeder mit dem Anpressfühler verbunden ist, sodass die Anpressfeder im Eintreibmodus gespannt ist und im Bremsmodus zumindest teilweise entspannt ist, sodass der Anpressfühler in eine Setzrichtung des Arbeitsgerätes bewegbar ist,
- ein Bremselement zur Reduzierung einer Rückstoßenergie im Arbeitsgerät, wobei das Bremselement mit der Anpresseinrichtung kontaktiert ist.

2. Arbeitsgerät nach dem vorangegangenen Anspruch, wobei das Bremselement in einem Bremsvolumen angeordnet ist.

3. Arbeitsgerät nach dem vorangegangenen Anspruch, wobei das Bremsvolumen an den Hohlraum der Arbeitskolbenführung anschließt.

4. Arbeitsgerät nach einem der beiden vorangegangenen Ansprüche, wobei das Bremselement im Bremsvolumen um eine Anschlagachse drehbar ist.

5. Arbeitsgerät nach einem der vorangegangenen Ansprüche, wobei das Bremselement eine Bremsplatte ist, wobei die Bremsplatte eine Anschlagkante aufweist.

6. Arbeitsgerät nach einem der vorangegangenen Ansprüche, wobei das Bremselement eine Bremsöffnung zur Durchführung des Arbeitskolbens aufweist.

7. Arbeitsgerät nach dem vorangegangenen Anspruch, wobei die Bremsöffnung zwei Bremsbereiche aufweist.

8. Arbeitsgerät nach dem vorangegangenen Anspruch, wobei die zwei Bremsbereiche im Bremsmodus einen Klemmabstand h entlang der Setzachse des Arbeitskolbens zueinander aufweisen.

9. Arbeitsgerät nach einem der beiden vorangegangenen Ansprüche, wobei die Bremsöffnung eine Bremsöffnungseinsenkung aufweist.

10. Arbeitsgerät nach den beiden vorangegangenen Ansprüche, wobei der Klemmabstand h im Bremsmodus einen Wert zwischen 0.1 mm und 5 mm aufweist.

11. Arbeitsgerät nach einem der vorangegangenen Ansprüche, wobei das Bremselement eine Bremselementlängsachse und der Arbeitskolben eine Arbeitskolbenlängsachse umfasst, wobei im Eintreibmodus die Bremselementlängsachse zur Arbeitskolbenlängsachse einen Winkel zwischen 81° und 99° aufweist und/oder im Bremsmodus die Bremselementlängsachse zur Arbeitskolbenlängsachse einen Winkel zwischen 45° und 80° aufweist.

12. Arbeitsgerät nach einem der vorangegangenen Ansprüche, wobei der Arbeitskolben Vertiefungen zur Erhöhung der Bremswirkung des Arbeitsgerätes, aufweist.

13. Arbeitsgerät nach dem vorangegangenen Anspruch, wobei die Vertiefungen mindestens einen der folgenden Werte, aufweist:
a. 0.05 mm
b. 0.06 mm
c. 0.07 mm
d. 0.08 mm
e. 0.09 mm
f. 0.1 mm
g. 0.125 mm
h. 0.1 mm
i. 0.175 mm
j. 0.2 mm
k. 0.225 mm
l. 0.25 mm

14. Arbeitsgerät nach einem der vorangegangenen Ansprüche, wobei der Arbeitskolben eine Beschichtung zur Erhöhung der Bremswirkung des Arbeitsgerätes aufweist.

15. Verfahren zum Überführen eines Arbeitsgerätes von einem Eintreibmodus in einen Bremsmodus umfassend die Schritte
a. Andrücken eines Arbeitsgerätes an einen Untergrund,
b. Anheben des Arbeitsgerätes vom Untergrund, **dadurch gekennzeichnet, dass**
c. durch das Anheben des Arbeitsgeräts vom Untergrund, eine Anpresseinrichtung ein Bremselement derart bewegt, dass das Arbeitsgerät von einem Eintreibmodus in einen Bremsmodus überführt wird.
